# DEMANDE DE BREVET EUROPEEN

(11) **EP 2 228 314 A1**
(43) Date de publication de la demande: **15.09.2010**
(21) Numéro de dépôt: 10305028.2
(22) Date de dépôt: 12.01.2010
(51) Int. Cl.: B65D 33/16, B65D 75/58

(54) **Sac d'emballage avec fermeture temporaire repositionnable**

(30) Priorité: 11.02.2009 FR 0950832
(71) Demandeur: Veriplast Flexible, 43290 Montfaucon en Velay (FR)
(72) Inventeur: Alaux, Patrick, 42240 Unieux (FR)
(74) Mandataire: Thivillier, Patrick

(57) **Abrégé**

Le sac est du type de ceux présentant un fond (1e) et ds bords latéraux parallèles conformés pour faire office de soufflets (1a) et (1b) entre deux parois (1c) et (1d).

Selon l'invention, le sac présente :
- au niveau de son bord supérieur (1f), à l'opposé du fond et entre les soufflets une prédécoupe (1g) donnant un libre accès à l'intérieur du sac en délimitant une ouverture de déversement (1h) des produits contenus dans le sac ;
- un moyen (2) de fermeture temporaire disposé sur l'une des parois du sac, et apte à être repositionné à volonté au-travers de l'ouverture (1h) en position repliée de la partie supérieure du sac, afin d'obturer ladite ouverture.

## Description

L'invention se rattache au secteur technique des emballages et plus particulièrement des sacs en matière synthétique ou plastique, destinés à être remplis de produits quelconques.

L'invention trouve une application particulièrement avantageuse dans le cas de sacs d'emballage destinés à recevoir de la nourriture pour animaux, notamment sous forme de croquettes, granulés, ...

D'une manière connue, ce type d'emballage présente un fond à partir duquel sont formés, entre deux parois, les bords latéraux disposés parallèlement. Généralement, les bords latéraux sont conformés pour faire office de soufflets, afin d'augmenter les capacités du sac. Par exemple, ces sacs peuvent être réalisés en continu, à partir d'un seul film en matière plastique. Pour l'essentiel, et d'une manière parfaitement connue, le film est soumis à des opérations de pliages successifs pour réaliser des soufflets latéraux entre les deux parois. Les plis externes ainsi réalisés sont assemblés généralement par des opérations de soudure. Le fond du sac est généralement réalisé en continu par soudure, puis rabattu et fixé sur l'une des parois du sac.

Différentes solutions techniques ont été proposées pour pouvoir assurer, d'une manière relativement aisée, l'ouverture du sac afin d'avoir un libre accès à son contenu. Généralement, cette ouverture apparaît sur la totalité de la largeur du sac, sur la face avant, de sorte qu'elle n'est pas réellement adaptée pour le versement les produits qui ne sont pas canalisés, de sorte qu'il est difficile pour l'utilisateur de doser la quantité de produit à distribuer.

Pour tenter de remédier à ces inconvénients, on connaît une solution selon laquelle l'extrémité supérieure du sac est agencée pour diriger et canaliser les produits, au fur et à mesure de leur déversement, en direction de l'ouverture résultant desdits agencements et conformés pour faire office de bec verseur. Une telle solution ressort de l'enseignement du brevet FR 2.861.054.

Par contre, cette solution ne permet pas de refermer temporairement le sac après utilisation sauf à équiper l'ouverture de moyens complémentaires d'accouplement, ce qui techniquement donne parfaitement satisfaction, mais augmente, d'une manière non négligeable les coûts. Une telle solution ressort, par exemple, de l'enseignement du brevet FR 2.816.597.

A partir de cet état de la technique, le problème que se propose de résoudre l'invention est de permettre de verser facilement le contenu d'un sac avec un écoulement relativement précis, quelle que soit la taille des produits, avec, pour objectif de pouvoir refermer temporairement l'ouverture de déversement, d'une manière économique, autrement dit sans être obligé d'équiper ladite ouverture des moyens complémentaires d'accouplement temporaires.

Pour résoudre un tel problème, il a été conçu un sac d'emballage en matière plastique du type de ceux présentant, d'une manière connue, un fond et des bords latéraux parallèles conformés pour faire office de soufflets entre deux parois, ledit sac présentant :
- au niveau de son bord supérieur, à l'opposé du fond et entre les soufflets, une prédécoupe donnant un libre accès à l'intérieur du sac en délimitant une ouverture de déversement des produits contenus dans le sac ;
- un moyen de fermeture temporaire disposé sur l'une des parois du sac, et apte à être repositionné à volonté au-travers de l'ouverture en position repliée de la partie supérieure du sac, afin d'obturer ladite ouverture.

Un autre problème que se propose de résoudre l'invention est de faciliter l'écoulement des produits entre les soufflets, en évitant à ces derniers d'être retenus par l'extrémité fermée desdits soufflets.

Pour résoudre un tel problème, le sac présente, de part et d'autre de l'ouverture, des agencements aptes à diriger et canaliser les produits en direction de ladite ouverture, au fur et à mesure du déversement. Les agencements sont constitués par une ligne de soudure orientée en direction de l'ouverture et réalisée à la partie supérieure des soufflets.

Pour résoudre le problème posé de pouvoir refermer, à volonté, l'ouverture, après avoir déversé la quantité de produits désiré, le moyen de fermeture temporaire est une bande rapportée dont l'une des faces est traitée pour être auto-adhésive et repositionnable.

Avantageusement et en considérant le procédé de fabrication classique en continu de ce type de sac d'emballage, les lignes de soudure orientées angulairement, sont réalisées après remplissage du sac, de la même façon qu'une soudure de fermeture de la partie supérieure du sac et à partir de laquelle est formée la prédécoupe.

Selon une autre caractéristique, le sac présente une poignée pour faciliter sa préhension au moment du déversement. Par exemple, cette poignée peut être disposée au niveau des soufflets ou, d'une manière préférée, notamment pour un sac de contenance plus importante, sensiblement au niveau de la partie médiane de l'une des parois dudit sac.

L'invention est exposée ci-après plus en détail à l'aide des figures des dessins annexés dans lesquels :
- la figure 1 est une vue en perspective d'une forme de réalisation du sac selon l'invention, après remplissage et avant utilisation dudit sac ;
- la figure 2 est une vue en perspective correspondant à la figure 1 après déchirement de la prédécoupe pour réaliser l'ouverture donnant libre accès à l'intérieur dudit sac en vue du déversement du produit ;
- la figure 3 montre le déversement du produit ;
- la figure 4 est une vue en perspective du sac après déversement d'une certaine quantité du produit et après fermeture temporaire de l'ouverture de déversement ;
- la figure 5 est une vue de face du sac après remplissage et avant utilisation.

La réalisation du sac d'emballage (1) en matière plastique souple ou semi-rigide est de tout type connu dans ce domaine.

Par exemple, le sac est obtenu à partir d'un film soumis à des opérations de pliages successifs pour réaliser des soufflets latéraux (1a) et (1b) entre deux parois (1c) et (1d).

Les plis externes des soufflets ainsi réalisés sont généralement assemblés par des opérations de soudure (S). Le fond du sac (1e) peut être également réalisé en continu par soudure puis rabattu et fixé sur l'une des parois du sac. Ce fond (1e) peut également être obtenu par d'autres moyens.

Le bord supérieur du sac (1f), après remplissage, est, d'une manière parfaitement connue, fermé par une ligne de soudure. Entre les soufflets (1a) et (1b), est formée une prédécoupe (1g) donnant libre accès à l'intérieur du sac en délimitant, après déchirure, une ouverture de déversement (1h) des produits contenus dans le sac.

L'ouverture (1h) est donc située sensiblement dans la partie médiane du sac, entre les deux soufflets (1a) et (1b) et présente un profil arrondi sensiblement en forme de berceau. La largeur et la profondeur de cette ouverture (1h) sont adaptées au déversement du produit.

Selon une autre caractéristique, le sac présente, de part et d'autre de cette ouverture (1h), des agencements destinés à diriger et à canaliser les produits en direction de ladite ouverture, au fur et à mesure de leur déversement. Dans ce but, des lignes de soudure (S1) et (S2) sont réalisées à l'extrémité supérieure des soufflets (1a) et (1b) en étant orientées en direction de ladite ouverture.

A noter que les lignes de soudure (S1) et (S2), orientées angulairement pour diriger, comme indiqué, les produits en direction de l'ouverture de déversement (1h), peuvent être de longueur inférieure, égale ou supérieure à la largeur des plis des soufflets (1a) et (1b), en étant raccordées ou non à la ligne de soudure supérieure (S3) (figure 5). A noter que ces lignes de soudure (S1) et (S2) sont réalisées après remplissage du sac, de la même façon que la ligne de soudure et de fermeture (S3) à la partie supérieure du sac et à partir de laquelle est formée la prédécoupe (1g).

A noter également que la prédécoupe (1g) est raccordée à la ligne de soudure (S3) par des amorces de déchirure (1i).

Selon une autre caractéristique importante de l'invention, en considérant la forme de réalisation de l'ouverture (1h) pour le déversement des produits, le sac présente un moyen de fermeture temporaire (2) disposé sur l'une des parois (1c) ou (1d) du sac. Ce moyen de fermeture temporaire (2) est conformé pour être repositionné à volonté au travers de l'ouverture (1h) en position repliée de la partie supérieure dudit sac afin de maintenir, dans cette position, ladite partie supérieure correspondant à l'obturation de l'ouverture (14).

On renvoie à la figure 4 qui montre le maintien en position repliée de la partie supérieure du sac par le moyen (2) correspondant à l'obturation de l'ouverture de déversement (1h).

Ce moyen de fermeture temporaire (2) peut être constitué par une bande rapportée dont l'une des faces est traitée pour être auto-adhésive et repositionnable.

D'une manière connue, l'une des extrémités de cette bande (2) présente une partie non adhésive (2a) de préhension.

L'utilisation du sac, selon les caractéristiques de l'invention, est particulièrement simple et efficace.
- A la figure 1, le sac est représenté en position remplie, avant utilisation, c'est-à-dire déchirure de la prédécoupe (1g) ; dans cette position, le sac est fermé, d'une manière parfaitement étanche, par la ligne de soudure supérieure (S3).
- Pour l'utilisation, il suffit de déchirer, à partir des amorces (1i), la prédécoupe (1g) et de renverser le sac pour assurer le déversement des produits (P) qui sont dirigés et canalisés en direction de l'ouverture (1h) au fur et à mesure de leur déversement (figure 2).
- Après avoir déversé la quantité de produit souhaité, il suffit de replier l'extrémité supérieure du sac et de la maintenir dans cette position repliée par la bande (2) correspondant à l'obturation de l'ouverture (1h) (figure 4).

Sans pour cela sortir du cadre de l'invention, le sac (1) peut être équipé d'une ou plusieurs poignées pour faciliter sa préhension au moment du déversement notamment. Par exemple, cette poignée peut être disposée au niveau des soufflets ou, d'une manière préférée, notamment dans le cas d'un sac de contenance plus importante, sensiblement au niveau de la partie médiane de l'une des parois du sac.

Les avantages ressortent bien de la description. En particulier, on souligne et on rappelle :
- la facilité d'écoulement quelle que soit la taille des produits ;
- la refermeture économique de l'ouverture de déversement du sac, en repliant simplement la partie supérieure de ce dernier et en la maintenant dans cette position d'obturation de l'ouverture par une bande auto-adhésive repositionnable ;
- la simplicité de réalisation ;
- la possibilité d'utiliser une machine existante de fabrication de sacs en continu.

## Revendications

1. Sac d'emballage en matière plastique présentant un fond (1e) et des bords latéraux parallèles conformés pour faire office de soufflets (1a) et (1b) entre deux parois (1c) et (1d),
**caractérisé en ce qu'**il présente :
- au niveau de son bord supérieur (1f), à l'opposé du fond et entre les soufflets une prédécoupe (1g) donnant un libre accès à l'intérieur du sac en délimitant une ouverture de déversement (1h) des produits contenus dans le sac ;
- un moyen (2) de fermeture temporaire disposé sur l'une des parois du sac, et apte à être repositionné à volonté au-travers de l'ouverture (1h) en position repliée de la partie supérieure du sac, afin d'obturer ladite ouverture.

2. Sac selon la revendication 1, **caractérisé en ce qu'**il présente, de part et d'autre de l'ouverture (1h), des agencements aptes à diriger et canaliser les produits en direction de ladite ouverture, au fur et à mesure du déversement.

3. Sac selon la revendication 2, **caractérisé en ce que** les agencements sont constitués par des lignes de soudure (S1) et (S2) orientées en direction de l'ouverture (1h) et réalisées à la partie supérieure des soufflets (1a) et (1b).

4. Sac selon la revendication 1, **caractérisé en ce que** le moyen de fermeture temporaire est une bande rapportée (2) dont l'une des faces est traitée pour être auto-adhésive et repositionnable.

5. Sac selon l'une quelconque des revendications 1 et 3, **caractérisé en ce que** les lignes de soudure (S1) et (S2) orientées angulairement, sont réalisées après remplissage du sac, de la même façon qu'une soudure de fermeture (S3) de la partie supérieure du sac et à partir de laquelle est formée la prédécoupe (1g).

6. Sac selon l'une quelconque des revendications 1 à 5, **caractérisé en ce qu'**il présente une poignée pour faciliter sa préhension au moment du déversement.
